# EUROPÄISCHE PATENTSCHRIFT

(11) **EP 3 507 098 B1**
(45) Veröffentlichungstag und Bekanntmachung des Hinweises auf die Patenterteilung: **05.05.2021**
(21) Anmeldenummer: 17722448.2
(22) Anmeldetag: 10.05.2017
(51) Int. Cl.: B41F 23/04

(54) **AUSHÄRTESTATION UND VERFAHREN ZUM AUSHÄRTEN VON DRUCKFARBE EINES DIREKTDRUCKS AUF BEHÄLTERN**
CURING STATION AND METHOD FOR CURING PRINTING INK OF A DIRECT PRINT ON CONTAINERS
POSTE DE DURCISSEMENT ET PROCÉDÉ DE DURCISSEMENT DE L'ENCRE D'IMPRESSION D'UNE IMPRESSION DIRECTE SUR DES CONTENANTS

(30) Priorität: 02.09.2016 DE 102016216627
(43) Veröffentlichungstag der Anmeldung: 10.07.2019
(73) Patentinhaber: Krones AG, 93073 Neutraubling (DE)
(72) Erfinder: LINDNER, Peter, 93073 Neutraubling (DE)
(74) Vertreter: Grünecker Patent- und Rechtsanwälte PartG mbB
(86) Internationale Anmeldenummer: PCT/EP2017/061110
(87) Internationale Veröffentlichungsnummer: WO 2018/041422

(56) Entgegenhaltungen:
- EP-A1- 2 447 070
- WO-A1-2014/065081
- DE-A1-102014 216 576

## Beschreibung

Die Erfindung betrifft eine Aushärtestation und ein Verfahren zum Aushärten von Druckfarbe eines Direktdrucks auf Behältern mit den Merkmalen des Oberbegriffs von Anspruch 1 bzw. 8 sowie eine Direktdruckmaschine zum Bedrucken von Behältern mit wenigstens einer Druckstation und mit wenigstens einer Aushärtestation.

Mit einer derartigen Direktdruckmaschine zur Bedruckung von Behältern wird üblicherweise der Direktdruck mittels eines Tintenstrahldruckverfahrens auf die Behälteraußenfläche aufgedruckt, beispielsweise zur Kennzeichnung und/oder zur Bewerbung des Behälterinhalts. Zum Aushärten der Druckfarbe des Direktdrucks erfolgt anschließend eine Bestrahlung in einer Aushärtestation mit UV-Licht, wodurch die Druckfarbe kratz- und wasserfest vernetzt wird.

Bei derartigen Aushärtestationen werden die Behälter üblicherweise mit einem Transporteur zu einer UV-Leuchteinheit transportiert und dort mit UV-Licht bestrahlt. Bekannt ist der Einsatz von Quecksilberdampflampen als UV-Lampe, da diese eine genügend hohe Bestrahlungsleistung für den gewünschten Behälterdurchsatz aufweisen.

Die WO 2012/028215 offenbart ein Verfahren sowie eine Vorrichtung zum Behandeln von Behältern mit mehreren Druckmodulen und einem Trocknungs- und Sterilisationsmodul, in dem der Aufdruck mit einer UV-Lampe ausgehärtet oder getrocknet wird.

Nachteilig dabei ist, dass der Einsatz derartiger UV-Lampen aufwändig und unflexibel ist, da sie üblicherweise eine lange Aufwärmzeit benötigen, einer starken Hitzeentwicklung unterliegen, aufgrund der UV-C Strahlung einen Sichtschutz benötigen und bei der Behandlung Ozon entsteht. Folglich muss die UV-Lampe aufwändig gekühlt und die umgebende Luft abgesaugt und gefiltert werden. Da UV-Lampen nach dem Abschalten länger abkühlen, besteht beim schnellen Eingreifen in Folge eines Maschinenalarms ein Verletzungs- und Verbrennungsrisiko für den Benutzer. Darüber hinaus muss sich die UV-Lampe nach einem Anfahren der Maschine zunächst auf die Betriebstemperatur erwärmen, bevor das gewünschte UV-Spektrum abgestrahlt wird. Zudem kann die Strahlungsleistung nicht geregelt werden und es besteht auch keine Möglichkeit, das Lichtfeld auf die Behälterform bzw. die Größe des Direktdrucks flexibel anzupassen.

Die DE 10 2014 216 576 A1 offenbart eine Behälterbehandlungsmaschine mit einer Inspektionsvorrichtung.

Die EP 2 447 070 A1 offenbart eine UV-Bestrahlungsvorrichtung und eine Druckvorrichtung.

Die WO 2014/065081 A1 offenbart eine Lichtbestrahlungsvorrichtung.

Die GB 2 399 162 A offenbart eine Aushärtevorrichtung mit UV-Strahlung.

Aufgabe der vorliegenden Erfindung ist es daher, eine Aushärtestation und eine Direktdruckmaschine bereitzustellen, die weniger aufwändig und flexibler einzusetzen ist.

Zur Lösung dieser Aufgabenstellung stellt die Erfindung eine Aushärtestation mit den Merkmalen des Anspruchs 1 bereit. Vorteilhafte Ausführungsformen sind in den Unteransprüchen genannt.

Dadurch, dass die wenigstens eine UV-Leuchteinheit die 2D-Anordnung von UV-LEDs als Lichtquelle aufweist, wird das UV-Licht mittels LED-Technologie effizienter erzeugt und kann besonders schnell geschaltet werden. Folglich entwickelt die UV-Leuchteinheit weniger Wärme und kann besonders schnell ohne Vorwärmzeit ein- und ausgeschaltet werden. Dadurch, dass es sich nicht um eine einzelne UV-Lichtquelle handelt, sondern um eine 2D-Anordnung von mehreren LEDs, können die LEDs einzeln angesteuert werden, so dass das UV-Lichtfeld auf die tatsächlichen Erfordernisse beim Aushärten individuell an die Behälterform bzw. die Größe des Direktdrucks angepasst wird. Zudem kann mit der 2D-Anordnung von UV-LEDs eine besonders hohe Strahlungsleistung erzielt werden. Darüber hinaus können die Behälter durch die Anpassung des UV-Lichtfelds besonders nah an der UV-Leuchteinheit vorbeigeführt werden, ohne dass der zur UV-Lichtquelle am nächsten liegende Oberflächenbereich zu stark bestrahlt bzw. erhitzt wird. Folglich ist insgesamt weniger Strahlungsleistung notwendig, als bei den bekannten UV-Lampen. Durch die schmalbandige Strahlungscharakteristik von UV-LEDs ist es zudem einfacher Schutzmaßnahmen beim Maschinenschutz zu ergreifen indem die Sichtscheiben lediglich das Spektrum der UV-LEDs ausfiltern oder auf ein für Menschen unbedenkliches Maß dämpfen.

Besonders vorteilhaft erweisen sich UV-LEDs in Notsituationen bei denen beispielsweise in die Maschine eingegriffen d.h. der Maschinenschutz geöffnet werden muss. Bedingt durch die im Vergleich zu z.B. Quecksilberdampflampen geringere Betriebstemperatur besteht ein ungleich geringeres Verletzungs- bzw. Verbrennungsrisiko.

Ebenso erhöht sich bei Einsatz von UV-LEDs die Maschinenverfügbarkeit weil nach dem beseitigen einer Störung in der Direktdruckmaschine sofort wieder gestartet werden kann, ohne dass eine Aufwärm- und Einschwingphase der Hoch- oder Niederdruckdampflampen abgewartet werden müsste.

Die UV-Leuchteinheit mit der 2D-Anordnung von UV-LEDs erfordert also weniger Aufwand und ist dabei flexibler einsetzbar.

Mit Direktdruck kann ein Druck gemeint sein, der mit einem Direktdruckkopf direkt auf einen Behälter aufgebracht ist. Der Direktdruckkopf kann dazu ausgebildet sein, einzelne Drucktropfen direkt auf einen Behälter abzugeben. Zudem kann der Direktdruckkopf über digitale Steuersignale steuerbar sein, um die Drucktropfen auf den Behälter abzugeben. Der Direktdruckkopf kann eine oder mehrere Düsenreihen umfassen, um die Drucktropfen auf den Behälter abzugeben. Die Aushärtestation kann einer Direktdruckmaschine zum Aufbringen des Direktdrucks auf die Behälter nachgeordnet oder in diese integriert sein. Beispielsweise kann eine Direktdruckstation und die Aushärtestation zu einer Direktdruckmaschine verblockt sein. Die Aushärtestation bzw. die Direktdruckmaschine können in einer Getränkeverarbeitungsanlage angeordnet und vorzugsweise einer Abfüllanlage zum Abfüllen eines Produkts in die Behälter und/oder einem Verschließer nachgeordnet sein. Die Aushärtestation bzw. die Direktdruckmaschine können dem Füllprozess aber auch vorgeordnet und/oder einem Behälterherstellungsprozess direkt nachgeordnet sein.

Die Behälter können dazu vorgesehen sein, Getränke, Hygieneartikel, Pasten, chemische, biologische und/oder pharmazeutische Produkte aufzunehmen. Im Allgemeinen können die Behälter für jegliche fließfähige bzw. abfüllbare Medien vorgesehen sein. Die Behälter können aus Kunststoff, Glas und Metall bestehen, aber auch hybride Behälter mit Materialmischungen sind denkbar. Die Behälter können Flaschen, Dosen und/oder Tuben sein. Die Behälter können Formbehälter mit wenigstens einer von der Rotationssymmetrie um die Behälterlängsachse abweichenden Oberfläche sein. Die Formbehälter können wenigstens einen reliefartigen Oberflächenbereich umfassen.

Der Transporteur kann als Karussell ausgebildet sein, das um eine vertikale Achse drehbar ist. "Vertikal" kann hier bedeuten, dass dies die Richtung ist, die auf den Erdmittelpunkt gerichtet ist. Ebenso ist denkbar, dass der Transporteur als Lineartransporteur ausgebildet ist. Darüber hinaus kann der Transporteur zwei oder mehrere Umlenksterne mit einem dadurch geführten Transportband umfassen, so dass damit lineare und kreisbogenförmige Transportabschnitte zum Behältertransport gebildet werden. Zur Aufnahme der Behälter kann der Transporteur Behälteraufnahmen umfassen, die beispielsweise am Umfang des Karussells oder am Transportband angeordnet sind. Die Behälteraufnahmen können jeweils einen Drehteller, zur Aufnahme des Behälterbodens und/oder eine Zentrierglocke zur Aufnahme der Behältermündung umfassen. Die Behälteraufnahmen können mit Direktantrieben oder einer Steuerkurve dazu ausgebildet sein, die Behälter gegenüber der Aushärtestation beim Aushärten zu drehen. Dadurch können verschiedene Seiten des Behälters ausgehärtet werden. Der Transporteur kann dazu ausgebildet sein, die Behälter fortlaufend oder intermittierend zu transportieren.

Der Direktdruck kann ein mittels Tintenstrahldruckverfahren aufgebrachtes Druckbild auf den Behältern umfassen oder sein. Die Druckfarbe des Direktdrucks kann eine durch das UV-Lichtfeld der UV-Leuchteinheit aushärtbare Drucktinte sein. Vorzugsweise kann die Druckfarbe mit UV-Licht aushärtbar sein. Mit UV-Licht kann hier ultraviolettes Licht gemeint sein. Die Druckfarbe kann Farbpigmente, eine polymerisierbare Matrix, Monomere, Oligomere, UV-Initiatoren, Wasser oder Lösungsmittel umfassen. Die Druckfarbe kann Monomere und/oder Oligomere umfassen, die durch vom UV-Initiator per UV-Licht gebildete Radikale oder durch Elektronenstrahlen untereinander vernetzbar sind. Die Druckfarbe kann eine Farbe bestehend aus Gelb, Cyan, Magenta, Schwarz oder Weiß oder eine beliebige Mischfarbe daraus aufweisen.

Die UV-Leuchteinheit kann einen Träger mit den daran angeordneten UV-LEDs umfassen. Zudem kann die UV-Leuchteinheit eine Platine oder dergleichen umfassen, mit der die UV-LEDs einzeln oder gruppenweise elektrisch angesteuert werden können. Darüber hinaus kann die UV_Leuchteinheit einen Kühlkörper und/oder einen Lüfter zur Kühlung der UV-LEDs umfassen. Die UV-LEDs können dazu ausgebildet sein, ein UV-Lichtspektrum abzustrahlen, vorzugsweise zum Aushärten der Druckfarben ein UV-B und/oder UV-C-Lichtspektrum in einem Wellenlängenbereich zwischen 200nm - 315 nm, weiterhin vorzugsweise zwischen 240 nm und 315 nm. Denkbar ist auch, dass die UV-LEDs dazu ausgebildet sind, zum Pinning ein UV-A-Lichtspektrum in einem Wellenlängenbereich von 315 nm - 410 nm abzustrahlen. Ebenso denkbar, dass die UV-Leuchteinheit verschiedene UV-LED-Typen des UV-A, UV-B und/oder UV-C-Typs umfasst, die vorzugsweise dazu ausgebildet sind, UV-C- und/oder UV-B-Licht zum Aushärten nach dem Aufbringen aller Druckfarben und/oder UV-A-Licht zum Pinning zwischen dem Aufbringen verschiedener Druckfarben abzustrahlen. Denkbar ist auch, dass die UV-Leuchteinheit UV-LEDs mit unterschiedlichen UV-Lichtspektren umfasst, die auch unterschiedlich angesteuert werden können, um unterschiedliche Druckfarben besser auszuhärten.

Bei der 2D-Anordnung von LEDs kann es sich um eine zufällig 2D-Andordnung oder um eine regelmäßige 2D-Rasteranordnung handeln, in der die UV-LEDs auf einer ebenen oder gekrümmten Fläche verteilt sind. Die 2D-Anordnung von UV-LEDs kann eine Hexagonale- oder Matrixanordnung von mehreren UV-LEDs sein. Durch die 2D-Anordnung von UV-LEDs ist es möglich, die Behälter über einen längeren Transportabschnitt mit UV-Licht zu bestrahlen und dadurch die gewünschte Aushärtung der Druckfarbe zu erzielen.

Mit dem UV-Lichtfeld kann das Lichtfeld von allen im Betrieb angeschalteten UV-LEDs einer UV-Leuchteinheit gemeint sein.

Die Aushärtestation kann eine Steuerungseinheit umfassen, um die UV-Leuchteinheit, die Behälteraufnahmen und/oder den Transporteur zu steuern oder zu regeln. Vorzugsweise kann die Steuerungseinheit über elektrische Leitungen mit der UV-Leuchteinheit, den Behälteraufnahmen und/oder dem Transporteur verbunden sein.

Die UV-LEDs der wenigstens einen UV-Leuchteinheit sind einzeln oder gruppenweise ansteuerbar ausgebildet, um das UV-Lichtfeld in Abhängigkeit von Transportpositionen der Behälter gegenüber einem Aushärte- und/oder Pinningabschnitt der Aushärtestation zu steuern. Dadurch ist es möglich, dass die UV-LEDs im Bereich des Aushärte- und/oder Pinningabschnitt nur dort UV-Licht abstrahlen, wo sich ein Behälter tatsächlich befindet. Dadurch können die UV-LEDs zwischen den Transportpositionen der Behälter abgeschaltet werden und kühlen sich dadurch ab. Folglich muss weniger Aufwand für die Kühlung betrieben werden und die UV-Leuchteinheit arbeitet effizienter. Dass "die UV-LEDs einzeln oder gruppenweise ansteuerbar sind" kann hier bedeuten, dass die UV-LEDs digital oder analog einzeln oder gruppenweise ansteuerbar sind, um sie anzuschalten, auszuschalten und/oder in einen beliebig gedimmten Zustand zu schalten. Dadurch kann das UV-Lichtfeld dem Behältertransport nachgeführt werden, wodurch sich eine längere Wegstrecke für die Aushärtung ergibt. Folglich kann die gleiche Aushärtwirkung mit einer geringeren Bestrahlungsleistung erzielt werden. Dadurch wird weniger Ozon gebildet und es können auch UV-LEDs mit geringerer Strahlungsleistung zum Einsatz kommen. Darüber hinaus kann das UV-Lichtfeld in der Größe, in der Abstrahlcharakteristik, im UV-Lichtspektrum und in der Intensität besonders einfach an die notwendige Einstrahlwirkung am Behälter angepasst werden. Vorzugsweise wird ein gedimmter Zustand über die Änderung des Puls-Pausen-Verhältnis erzielt.

Der Aushärteabschnitt kann ein Bereich der Transportbahn des Transporteurs sein, der zum Aushärten der Druckfarbe auf den Behältern vorgesehen ist. Der Aushärteabschnitt kann wenigstens einer Druckstation mit Direktdruckköpfen nachgeordnet sein. Anders ausgedrückt kann dies ein Abschnitt der Transportbahn sein, an dem im Betrieb mit der Druckstation bereits alle Druckfarben des Direktdrucks auf den Behältern aufgebracht worden ist.

Der Pinningabschnitt kann zwischen zwei Druckstationen und/oder zwischen zwei Direktdruccköpfen angeordnet sein und dazu vorgesehen sein, eine erste Druckfarbe zu härten, bevor eine weitere Druckfarbe aufgebracht wird. Dadurch kann die erste Druckfarbe mit der UV-Leuchteinheit angehärtet werden, bevor die nachfolgende, zweite Druckfarbe gedruckt wird. Folglich laufen die beiden Druckfarben nicht ineinander und es wird ein besseres Druckbild erzeugt. Dadurch kann die UV-Leuchteinheit zusätzlich zum Aushärten auch zum Pinning eingesetzt werden.

Die Steuerungseinheit ist dazu ausgebildet, das UV-Lichtfeld durch Leistungssteuerung wenigsten einer der UV-LEDs zu verändern. Dadurch ist es möglich das UV-Lichtfeld über eine in der Steuerungseinheit abgelegte Steuerungsprozedur an die Behälterform und/oder an den Direktdruck flexibel anzupassen und/oder mit dem Behältertransport mitzuführen. Denkbar ist, dass die Leistungssteuerung der UV-LEDs über eine Änderung von wenigsten einem Strom, wenigstens einer Spannung oder von einem Puls/Pause-Verhältnis eines PWM-Signals erfolgt.

Die Steuerungseinheit ist dazu ausgebildet, die Leistungen der UV-LEDs basierend auf Transportpositionen der Behälter gegenüber dem Aushärte- und/oder Pinningabschnitt der Aushärtestation zu verändern, um das UV-Lichtfeld mit dem Transport der Behälter mitzuführen. Vorzugsweise kann die Steuerungseinheit mit einem Geber verbunden sein, der die Transportpositionen der Behälter am Transporteuer erfasst. Der Geber kann ein Drehgeber auf einer Karussellachse sein, um die Drehposition des Karussells und damit der Behälteraufnahmen zu erfassen. Ebenso kann es sich um eine Lichtschranke, eine Kamera oder dergleichen handeln, um die Behälter am Transporteur zu erfassen und daraus die Transportpositionen zu bestimmen.

Die Steuerungseinheit kann dazu ausgebildet sein, die Leistungen der UV-LEDs basierend auf einem Abstand der jeweiligen UV-LED zu einem auszuhärtenden Behälter zu verändern, um das auf die Druckfarbe am Behälter einwirkende UV-Lichtfeld zu homogenisieren. Dadurch kann ein zur UV-Leuchteinheit entfernter Behälterbereich genauso schnell ausgehärtet werden wie ein naher Behälterbereich. Zudem kann der Abstand zwischen UV-Leuchteinheit und Behälter verringert werden, da die Strahlungsleistung auf den nahen Behälterbereich entsprechend so verringert ist, dass der Behälter oder der Direktdruck durch das UV-Licht nicht beschädigt wird. Denkbar ist auch, dass die Steuerungseinheit dazu ausgebildet ist, die Leistungen der UV-LEDs basierend auf lokalen Flächenorientierungen der Behälteroberfläche gegenüber dem UV-Lichtfeld zu verändern. Dadurch wird die Ausrichtung verschiedener Oberflächenbereiche am Behälter zum einwirkenden UV-Lichtfeld kompensiert.

Den UV-LEDs kann wenigstens ein UV-Sensor zugeordnet sein, um eine Abstrahlintensität einer oder mehrerer der UV-LEDs zu erfassen und/oder zu regeln, und der insbesondere mit der Steuerungseinheit verbunden ist. Dadurch ist es möglich produktions- oder alterungsbedingte Schwankungen der Strahlungsleistung bei den UV-LEDs zu kompensieren. Denkbar ist, dass der UV-Sensor eine Fotodiode oder -transistor ist, der auf UV-Licht empfindlich ist. Der UV-Sensor kann mit einer Lichteintrittsfläche in Richtung wenigstens einer zugeordneten UV-LED orientiert sein.

Der Transporteur kann zum Transport der Behälter mit Behälteraufnahmen ausgebildet sein, an denen jeweils eine der UV-Leuchteinheiten mitlaufend angeordnet ist. Dadurch können die UV-Leuchteinheiten besonders flexibel eingesetzt werden, beispielsweis zum Pinning zwischen dem Bedrucken von zwei Druckfarben und anschließend zum Aushärten. Zudem kann das Aushärten zusammen mit dem Transport der Behälter entlang eines Aushärteabschnitts erfolgen. Beispielsweise kann der Transporteuer als Karussell ausgebildet sein, wobei jeder Behälteraufnahme radial innerhalb oder außerhalb eine Aushärtestation zugeordnet ist. Denkbar ist auch, dass jeder Behälteraufnahme am Karussell eine Druckstation zum Drucken des Direktdrucks und eine Aushärtestation zum Aushärten des Direktdrucks zugeordnet sind. Denkbar ist, dass die Behälteraufnahmen und/oder die UV-Leuchteinheiten mit einem Behandlungslabyrinth eingehaust sind, vorzugsweise wobei die jeweilige UV-Leuchteinheit mit der Steuerungseinheit derart ansteuerbar ist, dass das UV-Lichtfeld zwischen zwei Direktdruckköpfen aktivierbar und an der Position eines Direktdruckkopfs deaktivierbar ist. Dadurch kann zwischen dem Druck zweier Druckfarben gepinnt werden, so dass verschieden Druckfarben nicht ineinander laufen. Darüber hinaus gelangt durch das Behandlungslabyrinth nur wenig oder gar kein Streulicht der UV-Leuchteinheiten zu den Direktdruckköpfen. Dadurch werden die Druckdüsen nicht durch ausgehärtete Druckfarbe in ihrer Funktion beeinträchtigt. Das Behandlungslabyrinth kann Abschirmelemente umfassen, die eine Einhausung für die Behälteraufnahmen und/oder die UV-Leuchteinheit bilden. Die Abschirmelemente können eine oder mehrere Zugangsöffnungen für das Bedrucken und/oder das Aushärten der Druckfarbe bilden.

Die wenigstens eine UV-Leuchteinheit kann stationär an der Aushärteeinheit angeordnet sein. Dabei kann die UV-Leuchteinheit dazu ausgebildet sein, das UV-Lichtfeld mit dem Transport der Behälter mitzuführen, vorzugsweise durch Umschalten der UV-LEDs. Dadurch können die Versorgungsleitungen ohne Drehverteiler besonders einfach zur UV-Leuchteinheit geführt werden. "Stationär" kann hier bedeuten, dass die UV-Leuchteinheit feststehend mit einer Maschinenbasis oder einem Traggestell der Aushärtestation verbunden ist. Denkbar ist, dass bei einer Ausbildung des Transporteurs als Karussell, die UV-Leuchteinheit radial innerhalb oder außerhalb einer Transportbahn des Transporteurs angeordnet ist. Bei einem Lineartransporteur kann die UV-Leuchteinheit seitlich entlang einer Transportbahn angeordnet sein. Die Transportbahn kann eine Strecke entlang der Transportpositionen der Behälter sein. Anders ausgedrückt kann dies die Bahn sein, entlang der die Behälteraufnahmen beim Transport mit dem Transporteur verfahren werden. Vorzugsweise kann die UV-Leuchteinheit dazu ausgebildet sein, das UV-Licht in Richtung der Behälteraufnahmen abzustrahlen und/oder quer zu einer Transportrichtung des Transporteurs.

Der Transporteur kann ein Karussell mit einer Hohlwelle sein, wobei die wenigstens eine UV-Leuchteinheit zentral an der Hohlwelle angeordnet ist. Dadurch ergibt sich ein besonders einfacher und kompakter Aufbau der Aushärtestation. Die Leuchteinheit kann dabei stationär angeordnet sein und mit einem Standfuß durch die Hohlwelle hindurch ragen. Die UV-LEDs können bei dieser Anordnung außerhalb der Hohlwelle, vorzugsweise vertikal oberhalb einer Karussellebene angeordnet sein, um UV-Licht auf die Behälter in den Behälteraufnahmen abzustrahlen. Vorzugsweise kann eine Abstrahlrichtung des UV-Lichts quer, vorzugsweise senkrecht zu einer Karussellachse verlaufen. Denkbar ist auch, dass die UV-Leuchteinheit einen kaminartigen Kühlkörper umfasst, der zentral an der Hohlwelle angeordnet ist und an dem die UV-LEDs angeordnet sind. Vorzugsweise ist an dem kaminartigen Kühlkörper ein Gebläse angeordnet. Dadurch kann die Wärme der UV-LEDs besonders gut abgeführt werden.

Darüber hinaus stellt die Erfindung zur Lösung der Aufgabenstellung eine Direktdruckmaschine zum Bedrucken von Behältern mit den Merkmalen des Anspruchs 7 bereit. Die Direktdruckmaschine kann die zuvor beschriebenen Merkmale einzeln oder in beliebigen Kombinationen umfassen.

Wie oben in Bezug auf die Aushärtestation genauer ausgeführt, erfordert der Einsatz der 2D-Andordnung von UV-LEDs zur Erzeugung des UV-Lichtfelds zum Aushärten der Druckfarbe weniger Aufwand und ist flexibler einsetzbar. Dies gilt entsprechend auch für die Druckstation.

Dass die wenigstens eine Druckstation als separate Einheit ausgebildet ist, kann hier bedeuten, dass die Druckstation und die Aushärtestation jeweils zum Abstützen auf einem Boden ein eigenes Traggestell umfassen. Der eigene Transporteur der Druckstation kann ebenfalls als Karussell oder als Linearförderer ausgebildet sein. Die Druckstation kann über einen weiteren Transporteur mit der Aushärtestation verbunden sein.

Die Druckstation kann einen oder mehrere Direktdruckköpfe umfassen, um den Direktdruck vorzugsweis nach dem Tintenstrahlprinzip auf die Behälter aufzudrucken. Die Direktdruckköpfe können jeweils wenigstens eine Düsenreihe mit Druckdüsen umfassen, um die Druckfarbe als Tintentröpfchen auf die Behälter aufzubringen.

Der Transporteur kann drehbare Behälteraufnahmen umfassen, um die Behälter gegenüber den Direktdruckköpfen zu drehen. Dadurch können die Behälter vollumfänglich bedruckt werden. Die Behälteraufnahmen könne zum Drehen der Behälter jeweils einen Direktantrieb, einen Drehteller, zur Aufnahme des Behälterbodens und/oder eine Zentrierglocke zur Aufnahme der Behältermündung umfassen.

Alternativ ist denkbar, dass die wenigstens eine Druckstation am Transporteur der Aushärtestation angegliedert ist. Dadurch kann die Direktdruckmaschine besonders kompakt aufgebaut werden. Zudem kann der Transporteur sowohl zum Aufbringen der Druckfarbe als auch zum Aushärten eingesetzt werden. Denkbar ist, dass mehrere Druckstationen mit jeweils wenigstens einem Direktdruckkopf am Transporteur angegliedert sind. Die Druckstationen können auch als Satellitendruckstationen ausgebildet sein. Alternativ können die Druckstationen mit dem Karussell mitlaufend am Transporteur ausgebildet sein und vorzugsweise jeweils einer Behälteraufnahme zugeordnet sein. Dadurch wir ein Behälter in einer Druckstation am Karussell mit allen Druckfarben bedruckt und ausgehärtet.

Darüber hinaus stellt die Erfindung zur Lösung der Aufgabenstellung ein Verfahren zum Aushärten von Druckfarbe eines Direktdrucks auf Behältern mit den Merkmalen des Anspruchs 8 bereit. Vorteilhafte Ausführungsformen sind in den Unteransprüchen genannt. Das Verfahren kann die zuvor in Bezug auf die Aushärtestation und/oder die Direktdruckmaschine beschriebenen Merkmale sinngemäß einzeln oder in beliebigen Kombinationen umfassen.

Dadurch, dass mit der wenigstens einen UV-Leuchteinheit durch die 2D-Andordnung von UV-LEDs ein UV-Lichtfeld zum Aushärten der Druckfarbe mittels LED-Technologie erzeugt wird, wird das UV-Licht effizienter erzeugt und kann besonders schnell geschaltet werden. Folglich entwickelt die UV-Leuchteinheit weniger Wärme und kann besonders schnell ohne Vorwärmzeit ein- und ausgeschaltet werden. Dadurch, dass es sich nicht um eine einzelne UV-Lichtquelle handelt, sondern um eine 2D-Andordnung von mehreren UV-LEDs, können die UV-LEDs einzeln angesteuert werden, so dass das UV-Lichtfeld auf die tatsächlichen Erfordernisse beim Aushärten individuell an die Behälterform bzw. die Größe des Direktdrucks angepasst wird. Darüber hinaus können die Behälter durch die Anpassung des UV-Lichtfelds besonders nah an der UV-Leuchteinheit vorbeigeführt werden, ohne dass ein zur UV-Lichtquelle am nächsten liegenden Oberflächenbereich zu stark bestrahlt wird. Daher ist insgesamt weniger Strahlungsleistung notwendig, als bei den bekannten UV-Lichtquellen. Das Verfahren erfordert also weniger Aufwand und ist dabei flexibler einsetzbar.

Besonders vorteilhaft wirkt sich die Schaltbarkeit der UV-LED bei der Vermeidung von Lichtverschmutzung in Bezug auf die Druckköpfe aus. So kann steuerungstechnisch dafür gesorgt werden, dass die UV-Leuchteinheit immer dann abgeschaltet ist wenn ein Behälter aus einem Behandlungslabyrinth/ Kammerbereich gefördert wird und Streulicht auf einen der Direktdruckköpfe gelangen könnte.

Die UV-Leuchteinheiten laufen mit dem Transport der Behälter mit, wobei die UV-Lichtfelder in Abhängigkeit von Transportpositionen der Behälter und/oder der Behälteraufnahmen gegenüber einem Aushärte- und/oder Pinningabschnitt der Aushärtestation erzeugt werden. Dadurch kann die UV-Leuchteinheit besonders flexibel eingesetzt werden, beispielsweise zum Pinning zwischen dem Bedrucken von zwei Druckfarben und anschließend zum Aushärten.

Alternativ dazu ist die wenigstens eine UV-Leuchteinheit stationär angeordnet, wobei das UV-Lichtfeld mit einer Transportbewegung der Behälter mitgeführt wird, indem die UV-LEDs in Abhängigkeit der Transportbewegung angesteuert, vorzugsweise an- und abgeschaltet werden. Dabei kann die UV-Leuchteinheit das UV-Lichtfeld mit dem Transport der Behälter mitführen. Dadurch können die Versorgungsleitungen ohne Drehverteiler besonders einfach zur UV-Leuchteinheit geführt werden.

Besonders vorteilhaft weist die UV Beleuchtungseinheit eine Mischbestückung unterschiedlicher UV-Lichtspektren auf. So ist es möglich unterschiedlich eingestelle UV-härtende Druckfarben mit dem richtigen Spektrum sowie der richtigen Dosis des jeweils benötigten Spektrums zu belichten.

Die UV-LEDs können basierend auf einem Abstand der jeweiligen UV-LED zu einem auszuhärtenden Behälter angesteuert werden, um das auf die Druckfarbe am Behälter einwirkende UV-Lichtfeld zu homogenisieren. Dadurch kann ein zur UV-Leuchteinheit entfernter Behälterbereich genauso schnell ausgehärtet werden wie ein naher Behälterbereich.

Ein UV-Sensor kann eine Abstrahlintensität einer oder mehrerer der UV-LEDs messen und darüber die Abstrahlintensität regeln. Dadurch ist es möglich produktions- oder alterungsbedingte Schwankungen der Strahlungsleistung bei den UV-LEDs zu kompensieren.

Weitere Merkmale und Vorteile der Erfindung werden nachfolgend anhand der in den Figuren gezeigten Ausführungsbeispiele näher erläutert. Dabei zeigt:
- Figur 1A: ein Ausführungsbeispiel einer Druckstation und einer Aushärtestation in einer Draufsicht;
- Figuren 1B - 1C: Detailansichten der Aushärtestation aus der Figur 1A in einer seitlichen Ansicht und in einer Draufsicht;
- Figur 2A: ein weiteres Ausführungsbeispiel einer Druckstation und einer Aushärtestation in einer Draufsicht;
- Figuren 2B - 2C: Detailansichten der Aushärtestation aus der Figur 2A in einer seitlichen Ansicht und in einer Draufsicht;

- Figuren 2D - 2E: die Druckstation und die Aushärtestation der Figur 2A mit einem zusätzlichen Behandlungslabyrinth beim Betrieb in einer Draufsicht;
- Figur 3: ein weiteres Ausführungsbeispiel einer Aushärtestation mit einem Karussell als Transporteur in einer Draufsicht;
- Figur 4: ein weiteres Ausführungsbeispiel einer Aushärtestation mit einem Linearförderer als Transporteur in einer Draufsicht;
- Figur 5: ein weiteres Ausführungsbeispiel einer Aushärtestation mit einem Linearförderer als Transporteur in einer Draufsicht; und
- Figur 6: ein Ausführungsbeispiel einer UV-LED der Figuren 1 - 5 mit einem UV-Sensor in einer Draufsicht.

In der Figur 1A - 1C ist ein Ausführungsbeispiel einer Druckstation 120 und einer Aushärtestation 100 in einer Draufsicht dargestellt. Zu sehen sind die Behälter 102, die mit dem Zuführstern 104 an den Transporteur 101 übergeben und dort in den Behälteraufnahmen 103 aufgenommen werden. Der Transporteur 101 ist hier beispielsweise als Karussell ausgebildet, das sich in der Richtung T um eine vertikale Achse dreht und dadurch die Behälter 102 zum Aufbringen eines Direktdrucks an der Druckstation 120 und an der UV-Leuchteinheit 110 vorbeiführt. Anschließend werden die Behälter 102 dem Abführstern 105 übergeben und weiteren Behandlungsschritten zugeführt.

Die Druckstation 120 umfasst mehrere Direktdruckköpfe 121_{Y}, 121_{M}, 121_{C}, 121_{K} und 121_{W}, mit jeweils einer oder mehreren Düsenreihen, die nach dem Tintenstrahlprinzip arbeiten. In der Druckstation 120 werden die Behälter 102 nacheinander mit mehreren Rasterbildern in den Farben Gelb, Magenta, Cyan, Schwarz und Weiß bedruckt, die sich zu einem farbigen Direktdruck überlagern, der den Inhalt der Behälter 102 kennzeichnet. Die Druckfarben sind jeweils mit UV-Licht aushärtbar und können dadurch sehr schnell getrocknet werden. Für das umfängliche oder vollumfängliche Bedrucken werden die Behälter 102 zusätzlich durch die Behälteraufnahmen 103 gegenüber den Direktdruckköpfen 121_{Y}, 121_{M}, 121_{C}, 121_{K} und 121_{W} gedreht. Dazu weisen die Behälteraufnahmen 103 jeweils einen mit einem Direktantrieb drehbaren Drehteller 103b und eine Zentrierglocke 103a auf.

Zum Aushärten der Druckfarbe werden die Behälter 102 an der UV-Leuchteinheit 110 vorbeigeführt, die stationär an der Aushärtestation 100 angeordnet ist. Die UV-Leuchteinheit 110 umfasst eine Trägerplatte 111 und eine Matrixanordnung von UV-LEDs 112 zur Erzeugung eines UV-Lichtfelds 113. Durch kann das UV-Lichtfeld 113 mit der Transportrichtung T der Behälter 102 mitgeführt werden, indem die UV-LEDs entsprechend mit der Steuerungseinheit 106 an- und abgeschaltet bzw. auch gedimmt werden. Dabei härten die Druckfarben aus, so dass sie nicht mehr verlaufen und kratzfest sind.

Der Aufbau der UV-Leuchteinheit 110 ist genauer in den Figuren 1B von der Seite her und in der Figur 1C von oben her dargestellt. In der Figur 1B ist zu sehen, dass die UV-LEDs 112 in einer Matrixanordnung an der Trägerplatte 111 angebracht sind. Die 2D-Andordnung erstreckt sich beispielsweise über die gesamte Höhe der Behälter 102 entlang des in der Figur 1A dargestellten Aushärteabschnitts A. Des Weiteren arbeiten alle UV-LEDs 112 mit einer Wellenlänge im UV-Lichtspektrum, vorzugsweise im UV-B- oder UV-C-Bereich.

Der Aufbau der UV-Leuchteinheit 110 kann eine Mischbestückung unterschiedlicher UV-LED-Typen mit verschiedenen UV-Lichtspektren enthalten um unterschiedlich eingestellte UV-härtende Druckfarben verarbeiten zu können. Die benötigten UV-Lichtspektren können bedarfsgerecht sowie positionsgerecht aktiviert werden d.h. beispielsweise, dass ein Frontdruck mit 280nm ausgehärtet währenddessen ein Rückendruck mit 310nm fixiert wird.

Zu sehen ist auch, dass die meisten UV-LEDs 112a abgeschaltet sind, da sie sich entweder nicht gegenüber dem Behälter 102 befinden oder außerhalb einer Bestrahlungszone für den Direktdruck 102a, der sich hier nicht über die volle Höhe des Behälters 102 erstreckt sondern lediglich am Behälterbauch. Demgegenüber sind die UV-LEDs 112b mit höherer Intensität und die UV-LEDs 112c mit geringerer Intensität angeschaltet. Wie genauer in der Figur 1C zu sehen, ergibt sich daraus ein UV-Lichtfeld 113 mit höherer Intensität an den Behälterbereichen, die zu den UV-LEDs 112 einen größeren Abstand haben und mit geringerer Intensität an den Behälterbereichen, die zu den UV-LEDs 112 einen geringeren Abstand haben. Dadurch wird das auf den Direktdruck 102a einwirkende UV-Lichtfeld 113 homogenisiert und die Aushärtung erfolgt besonders gleichmäßig.

Zudem ist in den Figuren 1B und 1C zu sehen, dass das UV-Lichtfeld 113 mit dem Behältertransport in der Richtung T mitgeführt wird. Dazu werden die UV-LEDs 112 der UV-Leuchteinheit 110 mit der Steuerungseinheit 106 einzeln oder gruppenweise in Abhängigkeit von der jeweiligen Transportposition P₁, P₂, P₃ der Behälter 102 gegenüber dem Aushärteabschnitt A bzw. der UV-Leuchteinheit 110 gesteuert. Das UV-Lichtfeld 113 wandert also virtuell mit der Transportbewegung der Behälter 102 mit.

Zusätzlich können die Behälter 102 in den Behälteraufnahmen 103 beim Transport in der Richtung T mit den Drehtellern 103b gedreht werden, um beispielsweise einen hier nicht dargestellten, rückwärtigen Direktdruck auszuhärten.

Dadurch, dass die UV-Leuchteinheit 110 die Matrixanordnung von UV-LEDs 112 umfasst, kann das UV-Lichtfeld 113 beim Aushärten mit der Transportbewegung der Behälter 102 mitgeführt werden und wirkt so über einen längeren Zeitraum in die Druckfarbe des Direktdrucks 102a ein. Folglich kann die Druckfarbe bei geringerer Strahlungsleitung der UV-LEDs 112 ausreichend ausgehärtet werden, ohne dass Ozon entsteht oder eine hohe Wärmeleistung gekühlt werden muss. Zudem sind die UV-LEDs 112 sehr schnell schaltbar und das UV-Lichtfeld 113 kann unmittelbar auf verschieden Direktdruckgrößen angepasst werden. Eine Vorwärmzeit ist ebenfalls nicht notwendig. Die UV-LEDs arbeiten zudem im UV-A und/oder UV-B, so dass der Sichtschutz weniger aufwändig ist. Folglich ist die Aushärtestation 100 bzw. die Direktdruckmaschine 120, 100 wenig aufwändig und flexibler einsetzbar.

In der Figuren 2A - 2E ist ein weiteres Ausführungsbeispiel einer Druckstation 220 und einer Aushärtestation 200 dargestellt. Das Ausführungsbeispiel unterscheidet sich im Wesentlichen dadurch, dass anstelle der stationären UV-Leuchteinheit 110 der Figuren 1A- 1C an den Behälteraufnahmen 203 die UV-Leuchteinheiten 210 mitlaufend angeordnet sind.

Die Druckstation 220 mit den Direktdruckköpfen 221_{Y}, 221_{M}, 221_{C}, 221_{K} und 221_{W} entspricht in Struktur und Funktion der Druckstation 120 aus den Figuren 1A - 1C.

In den Figuren 2B - 2C ist eine Behälteraufnahme 203 mit der zugeordneten Aushärtestation 210a in einer seitlichen Ansicht bzw. in einer Draufsicht zu sehen, bei der gerade der Behälter 202 ausgehärtet wird. Dies erfolgt nach dem Bedrucken mit dem letzten Direktdruckkopf 221_{W} im Aushärtebereich A während des Transports.

Zu sehen ist, dass die UV-Leuchteinheit 210 einen Träger 211 und eine Matrixanordnung von UV-LEDs 212 umfasst, die das UV-Lichtfeld 213 zum Aushärten der Druckfarbe erzeugt. Die UV-Leuchteinheit 210 ist am Karussell 201 angeordnet und wird davon zusammen mit der jeweiligen Behälteraufnahme 203 in Transportrichtung T mittransportiert.

Beim Drucken mit den Direktdruckköpfen 221_{Y}, 221_{M}, 221_{C}, 221_{K} und 221_{W} sind die UV-Leuchteinheiten 210a durch die Steuerungseinheit 206 deaktiviert, damit keine Druckfarbe in den Druckdüsen ausgehärtet und dadurch eine Funktionsstörung hervorgerufen werden könnte. Allerdings werden die UV-Leuchteinheiten 210 von der Steuerungseinheit 206 in den Pinningabschnitten B₁ - B₄, also in Abhängigkeit der Transportposition der jeweiligen Behälter 202 zwischen den Direktdruckköpfen 221_{Y}, 221_{M}, 221_{C}, 221_{K} und 221_{W}, so angesteuert, dass mit den UV-LEDs 212 die gerade gedruckte Druckfarbe leicht angehärtet wird (Pinning), damit sie nicht mit der nachfolgend aufgebrachten Druckfarbe verläuft.

Darüber hinaus steuert die Steuerungseinheit 206 die Leistungen der UV-LEDs 212 auf Basis der Transportposition der jeweiligen Behälteraufnahme 203 einzeln oder gruppenweise so, dass sie im Aushärteabschnitt A basierend auf einem Abstand der jeweiligen UV-LED 212 zum Behälter 202 ein homogen einwirkendes UV-Lichtfeld 213 erzeugen. Dies ist genauer in den Figuren 2B und 2C dargestellt. Da in diesem Beispiel der Direktdruck 202a nur am Behälterbauch angebracht ist, sind die oberen UV-LEDs 212 deaktiviert, um keine unnötige Wärmeleistung zu erzeugen. Dagegen sind die zwei seitlichen UV-LED-Gruppen 212b mit höherer Intensität und die UV-LEDs 212c mit geringerer Intensität angeschaltet. Wie genauer in der Figur 2C zu sehen, ergibt sich daraus ein UV-Lichtfeld 213 mit höherer Intensität an den Behälterbereichen, die zu den UV-LEDs 212 einen großen Abstand haben und mit geringerer Intensität an den Behälterbereichen, die zu den UV-LEDs 212 einen geringen Abstand haben. Dadurch wird das auf den Direktdruck 202a einwirkende UV-Lichtfeld 113 homogenisiert und die Aushärtung erfolgt besonders gleichmäßig.

Zudem überspannt der Aushärteabschnitt A einen größeren Bereich der Transportbahn im Anschluss an die Druckstation 220 bis hin zum Abführstern 205, so dass die Druckfarbe am Behälter 202 länger bestrahlt werden kann. Dadurch wird auch bei einer geringeren Strahlungsleistung der UV-LEDs 212 eine ausreichende Aushärtewirkung erzielt.

Denkbar ist, dass die UV-Leuchteinheiten 210 sowohl UV-LEDs 212 im UV-A-Bereich zum Pinning als auch im UV-B und/oder UV-C-Bereich zum Aushärten umfasst.

Des Weiteren sind die Drehteller 203b der Behälteraufnahmen 203 mit einem Direktantrieb drehbar ausgebildet. Beim Aushärten ist es daher möglich, die Behälter 202 zu drehen, um die Druckfarbe eines an der Behälterrückseite aufgebrachten Direktdrucks auszuhärten.

Dadurch, dass jeder Behälteraufnahme 203 eine UV-Leuchteinheit 210 zugeordnet ist, kann die Aushärtestation 200 der Figuren 2A - 2C besonders flexibel eingesetzt werden.

In den Figuren 2D - 2E sind die Druckstation 220 und die Aushärtestation 200 der Figur 2A mit einem zusätzlichen Behandlungslabyrinth 230 im Betrieb in einer Draufsicht dargestellt. Zu sehen ist, dass am Transporteur 201 zwischen den einzelnen Behälteraufnahmen 203 das Behandlungslabyrinth 230 mit den Abschirmelementen 231a, 231b und 232 angeordnet ist. Die Abschirmelemente 231a, 231b bilden eine Einhausung für die Behälteraufnahmen 203 und die Abschirmelemente 232 entsprechend für die UV-Leuchteinheiten 210.

Dadurch werden Kammern mit je einer UV-Leuchteinheit 210 und einer Behälteraufnahme 203 gebildet, die das Streulicht von den benachbarten Kammern abschirmen. Darüber hinaus sind die Abschirmelement 231a, 231b, 232 derart ausgebildet, dass je Kammer eine erste Zugangsöffnung 233 für die Direktdruckköpfe 221 und eine zweite Zugangsöffnung für die zugeordnete UV-Leuchteinheit 210 gebildet wird.

In der Figur 2D ist zu sehen, dass die Behälter 202 gerade im Anschluss an den letzten Direktdruckkopf 221_{W} ausgehärtet werden, wobei die UV-Leuchteinheiten 210a zwischen dem letzten Direktdruckkopf 221_{W} und dem Abführstern 205 aktiviert sind. Umgekehrt sind die übrigen UV-Leuchteinheiten 210b gerade deaktiviert, da teilweise an den entsprechenden Behandlungspositionen gerade Behälter 202 von den Direktdruckköpfen 221 durch die Zugangsöffnungen 230 hindurch bedruckt werden. Dadurch wird verhindert, dass Drucktinte direkt an den Direktdruccköpfen 221 ausgehärtet wird und sie dadurch in ihrer Funktion beeinträchtigt werden.

Weiter ist in der Figur 2E zu sehen, dass der Transporteur 201 etwas weitergedreht wurde und sich die Behälter 202 gerade an Positionen zwischen den Direktdruckköpfen 221 befinden. In diesem Bereich wird Streulicht von den UV-Leuchteinheiten 210a durch das Behandlungslabyrinth 230, vorzugsweise durch die Abschirmelemente 231a, 231b so abgeschirmt, dass es nicht zu den inaktiven Direktdruckköpfen 221 gelangen kann. Folglich können bei dieser Position des Transporteurs 201 die UV-Leuchteinheiten 210a aktiviert werden, um die Druckfarbe durch die Zugangsöffnungen 234 hindurch zwischen den einzelnen Direktdruckköpfen 221 zu pinnen. Dadurch wird ein noch schärferes Druckergebnis erzielt.

In der Figur 3 ist ein weiteres Ausführungsbeispiel einer Aushärtestation 300 mit einem Karussell als Transporteur 301 in einer Draufsicht dargestellt. Das Ausführungsbeispiel unterscheidet sich von dem in der Figur 1A - 1C im Wesentlichen dadurch, dass der Transporteur als Karussell 301 mit einer Hohlwelle 301a ausgebildet ist und die UV-Leuchteinheit 310 zentral in der Hohlwelle 301a angeordnet ist und nicht peripher am äußeren Umfang. Darüber hinaus ist die Druckstation nicht am Transporteur 301 der Aushärtestation 300 angeordnet sondern als hier nicht dargestellte, separate Einheit mit einem eigenen Transporteur. Die Druckstation ist der Aushärtestation vorgeordnet, so dass die bereits mit der Druckfarbe versehenen Behälter 302 mit dem Zuführstern 304 an die Behälteraufnahmen 303 der Aushärtestation 300 übergeben werden.

Zu sehen ist, dass die UV-Leuchteinheit 310 mit einem säulenartigen, hohlen Kühlkörper 311 ausgebildet ist, der einen Kamin bildet und über den Lüfter 314 zwangsbelüftbar ist. Die UV-LEDs 312 sind radial nach außen gerichtet an der Außenseite des Kühlkörpers 311 über der Karussellebene angeordnet. Dadurch wird das UV-Lichtfeld im Wesentlichen radial nach außen abgestrahlt und die Druckfarbe auf den Behältern 302 ausgehärtet. Damit rundherum alle Behälterbereiche ausgehärtet werden können, sind die Behälteraufnahmen 303 drehbar ausgebildet, so dass die Behälter 302 um ihre Längsachsen gedreht werden können.

Die Leistungen der UV-LEDs werden einzeln oder gruppenweise von einer hier nicht dargestellten Steuerungseinheit basierend auf Transportpositionen der Behälter 302 gegenüber dem Aushärteabschnitt A gesteuert. Dadurch läuft das UV-Lichtfeld mit dem Transport der Behälter in Richtung T mit, ohne dass dazu die UV-Leuchteinheit 310 gedreht werden muss. Folglich kann die UV-Leuchteinheit 310 ohne Drehverteiler angesteuert werden und ist so besonders einfach aufgebaut.

In der Figur 4 ist ein weiteres Ausführungsbeispiel einer Aushärtestation 400 mit einem Linearförderer 401 als Transporteur in einer Draufsicht dargestellt. Zu sehen ist, dass die Behälter 402 bereits von einer nicht dargestellten Druckstation mit Druckfarbe versehen mit dem Linearförderer 401 an der UV-Leuchteinheit 410 entlang transportiert und dabei ausgehärtet werden. Die UV-Leuchteinheit 410 umfasst hier ebenfalls eine Matrixanordnung von UV-LEDs 412, die ein UV-Lichtfeld zum Aushärten der Druckfarbe erzeugen.

Zu sehen ist auch, dass die meisten UV-LEDs 412a abgeschaltet sind, da sie sich nicht gegenüber dem Behälter 402 befinden. Dagegen sind die UV-LEDs 412 basierend auf einem Abstand der jeweiligen UV-LED 412b zum Behälter 402 mit unterschiedlichen Intensitäten angeschaltet, um das auf die Druckfarbe am Behälter 402 einwirkende UV-Lichtfeld zu homogenisieren. Dadurch erfolgt die Aushärtung besonders gleichmäßig.

Zudem wird das UV-Lichtfeld mit dem Behältertransport durch Umschalten der UV-LEDs 412 mitgeführt. Dazu werden die UV-LEDs 412 der UV-Leuchteinheit 410 mit einer hier nicht dargestellten Steuerungseinheit einzeln oder gruppenweise in Abhängigkeit von der jeweiligen Transportposition der Behälter 402 gegenüber dem Aushärteabschnitt A bzw. der UV-Leuchteinheit 410 gesteuert. Das UV-Lichtfeld wandert also virtuell mit der Transportbewegung der Behälter 402 mit.

Folglich ist es auch bei einem Lineartransporteur 401 möglich, eine Aushärtestation 400 mit einer 2D-Andordnung von UV-LEDs 412 einzusetzen. Dadurch ist die Aushärtestation 400 wenig aufwändig und flexibel einsetzbar.

In der Figur 5 ist ein weiteres Ausführungsbeispiel einer Aushärtestation 500 mit einem Linearförderer 501 als Transporteur in einer Draufsicht dargestellt. Das Ausführungsbeispiel unterscheidet sich von dem in der Figur 4 lediglich dadurch, dass hier zwei UV-Leuchteinheiten 510a, 510b gegenüberliegend am Linearförderer 501 angeordnet sind. Beide UV-Leuchteinheiten 510a, 510b sind jeweils mit einem Träger 511a, 511b und einer Matrixanordnung von UV-LEDs 512a, 512b ausgebildet. Beide UV-Leuchteinheiten 510a, 510b arbeiten wie die zuvor in Bezug auf die Figur 4 beschriebene UV-Leuchteinheit 410 und werden entsprechend von einer hier nicht dargestellten Steuerungseinheit so angesteuert, dass die UV-Lichtfelder mit dem Transport der Behälter 502 mitgeführt wird.

Dadurch, dass die UV-Leuchteinheiten 510a, 510b beidseitig am Lineartransporteur 501 ausgebildet sind, können beide Behälterseiten geleichzeitig und ohne eine Drehung der Behälter ausgehärtet werden. Dadurch arbeitet die Aushärtestation 500 besonders effizient. Denkbar ist auch, dass bei den Aushärtestationen 100, 200, 300 in den Figuren 1A - 3 zwei gegenüberliegende UV-Leuchteinheiten entlang der Transportbahn angeordnet sind.

In der Figur 6 ist ein Ausführungsbeispiel einer UV-LED 112, 212, 312, 412, 512 dargestellt, wie sie bei den Aushärtestationen 100, 200, 300, 400, 500 der Figuren 1 - 5 zum Einsatz kommen kann. Zudem ist der UV-Sensor 15 zu sehen, der die Abstrahlintensität des UV-Lichts misst und ein entsprechendes Signal an die Steuerungseinheiten weitergibt. Da herstellungs- und alterungsbedingt die Strahlungsleistung von UV-LEDs schwankt, kann dies mit dem UV-Sensor 15 erfasst und über eine entsprechende vorzugsweise Strom-Regelung oder Änderung der PWM kompensiert werden.

Denkbar ist auch, dass der UV-Sensor 15' am Transporteur 102, 202, 302, 402, 502 gegenüberliegend zur UV-LED 112, 212, 312, 412, 512 angeordnet ist, wodurch die Strahlungsintensität in Vorwärtsrichtung besonders gut erfasst wird.

Es versteht sich, dass in den zuvor genannten Ausführungsbeispielen beschriebene Merkmale nicht auf diese Kombinationen beschränkt sind, sondern einzeln oder in beliebigen anderen Kombinationen möglich sind.

## Patentansprüche

1. Aushärtestation (100, 200, 300, 400, 500) zum Aushärten von Druckfarbe eines Direktdrucks (102a, 202a) auf Behältern (102, 202, 302, 402, 502), mit
- einem Transporteur (101, 201, 301, 401, 501) zum Transport der Behälter (102, 202) vorzugsweise in Behälteraufnahmen (103, 203, 303), und
- mit wenigstens einer UV-Leuchteinheit (110, 210, 310, 410, 510) zum Aushärten der Druckfarbe,
**dadurch gekennzeichnet, dass**
die wenigstens eine UV-Leuchteinheit (110, 210, 310, 410, 510) eine 2D-Anordnung von UV-LEDs (112, 212, 312, 412, 512) zur Erzeugung eines UV-Lichtfelds (113, 213) zum Aushärten der Druckfarbe umfasst,
dass die UV-LEDs (112, 212, 312, 412, 512) der wenigstens einen UV-Leuchteinheit (110, 210, 310, 410, 510) einzeln oder gruppenweise ansteuerbar ausgebildet sind, um das UV-Lichtfeld (113, 213) in Abhängigkeit von Transportpositionen der Behälter (102, 202, 302, 402, 502) gegenüber einem Aushärte- und/oder Pinningabschnitt (A) der Aushärtestation (100, 200, 300, 400, 500) zu steuern,
dass eine Steuerungseinheit (106, 206, 306) dazu ausgebildet ist, das UV-Lichtfeld (113, 213) durch eine Leistungssteuerung wenigstens einer der UV-LEDs (112, 212, 312, 412, 512) zu verändern, und
dass die Steuerungseinheit (106, 206, 306) dazu ausgebildet ist, die Leistungen der UV-LEDs (112, 212, 312, 412, 512) basierend auf Transportpositionen der Behälter (102, 202, 302, 402, 502) gegenüber einem Aushärte- und/oder Pinningabschnitt (A) der Aushärtestation (100, 200, 300, 400, 500) zu verändern, um das UV-Lichtfeld (113, 213) mit dem Transport der Behälter (102, 202, 302, 402, 502) mitzuführen.

2. Aushärtestation (100, 200, 300, 400, 500) nach Anspruch 1, wobei die Steuerungseinheit (106, 206, 306) dazu ausgebildet ist, die Leistungen der UV-LEDs (112, 212, 312, 412, 512) basierend auf einem Abstand der jeweiligen UV-LED (112, 212, 312, 412, 512) zu einem auszuhärtenden Behälter (102, 202, 302, 402, 502) zu verändern, um das auf die Druckfarbe am Behälter (102, 202, 302, 402, 502) einwirkende UV-Lichtfeld (113, 213) zu homogenisieren.

3. Aushärtestation (100, 200, 300, 400, 500) nach Anspruch 1 oder 2, wobei den UV-LEDs (112, 212, 312, 412, 512) wenigstens ein UV-Sensor (15) zugeordnet ist, um eine Abstrahlintensität einer oder mehrerer der UV-LEDs (112, 212, 312, 412, 512) zu erfassen und/oder zu regeln, und der insbesondere mit der Steuerungseinheit (106, 206, 306) verbunden ist.

4. Aushärtestation (100, 200, 300, 400, 500) nach einem der vorangegangenen Ansprüche, wobei der Transporteur (201) zum Transport der Behälter (202) mit Behälteraufnahmen (203) ausgebildet ist, an denen jeweils eine der UV-Leuchteinheiten (210) mitlaufend angeordnet ist.

5. Aushärtestation (100, 200, 300, 400, 500) nach einem der vorangegangenen Ansprüche, wobei die wenigstens eine UV-Leuchteinheit (110, 310, 410, 510) stationär an der Aushärtestation (100, 200, 300, 400, 500) angeordnet ist.

6. Aushärtestation (100, 200, 300, 400, 500) nach Anspruch 5, wobei der Transporteuer ein Karussell (301) mit einer Hohlwelle (301a) ist und die wenigstens eine UV-Leuchteinheit (310) zentral an der Hohlwelle (301a) angeordnet ist.

7. Direktdruckmaschine zum Bedrucken von Behältern (102, 202, 302) mit einem Direktdruck (102a, 202a),
- mit wenigstens einer Aushärtestation (100, 200, 300, 400, 500) nach einem der Ansprüche 1 - 6, und
- mit wenigstens einer Druckstation (120, 220) zum Aufbringen der Druckfarbe des Direktdrucks (102a, 202a) auf die Behälter (102, 202, 302),
wobei die wenigstens eine Druckstation als separate Einheit mit einem eigenen Transporteur ausgebildet ist, die der Aushärtestation (300, 400, 500) vorgeordnet ist,
oder
wobei die wenigstens eine Druckstation (120, 220) an dem Transporteur (101, 201) der Aushärtestation (100, 200) angegliedert ist.

8. Verfahren zum Aushärten von Druckfarbe eines Direktdrucks (102a, 202a) auf Behältern (102, 202, 302, 402, 502), wobei die Behälter (102, 202, 302, 402, 502) vorzugsweise in Behälteraufnahmen (102, 203, 303) eines Transporteurs (101, 201, 301, 401, 501) transportiert werden und dabei die Druckfarbe mit wenigstens einer UV-Leuchteinheit (110, 210, 310, 410, 510) ausgehärtet werden,
**dadurch gekennzeichnet, dass**
mit der wenigstens einen UV-Leuchteinheit (110, 210, 310, 410, 510) durch eine 2D-Anordnung von UV-LEDs (112, 212, 312, 412, 512) ein UV-Lichtfeld (113, 213) zum Aushärten der Druckfarbe erzeugt wird,
wobei die UV-Leuchteinheiten (210) mit dem Transport der Behälter (202) mitlaufen, und wobei die UV-Lichtfelder (213) in Abhängigkeit von Transportpositionen der Behälter (202) gegenüber einem Aushärte- und/oder Pinningabschnitt (A) der Aushärtestation (200) erzeugt werden,
oder
wobei die wenigstens eine UV-Leuchteinheit (110, 310, 410, 510) stationär angeordnet ist, und wobei das UV-Lichtfeld (113) mit einer Transportbewegung der Behälter (102, 202, 302, 402, 502) mitgeführt wird, indem die UV-LEDs (112, 212, 312, 412, 512) in Abhängigkeit der Transportbewegung angesteuert, vorzugsweise an- und abgeschaltet werden.

9. Verfahren nach Anspruch 8, wobei die UV-LEDs (112, 212, 312, 412, 512) basierend auf einem Abstand der jeweiligen UV-LED (112, 212, 312, 412, 512) zu einem auszuhärtenden Behälter (102, 202, 302, 402, 502) angesteuert werden, um das auf die Druckfarbe am Behälter (102, 202, 302, 402, 502) einwirkende UV-Lichtfeld (113, 213) zu homogenisieren.

10. Verfahren nach Anspruch 8 oder 9, wobei ein UV-Sensor (15) eine Abstrahlintensität einer oder mehrerer der UV-LEDs (112, 212, 312, 412, 512) misst und darüber die Abstrahlintensität geregelt wird.

## Claims

1. A curing station (100, 200, 300, 400, 500) for curing printing ink of a direct print (102a, 202a) on containers (102, 202, 302, 402, 502), comprising
- a conveyor (101, 201, 301, 401, 501) for conveying the containers (102, 202) preferably in container holders (103, 203, 303), and
- further comprising at least one UV light unit (110, 210, 310, 410, 510) for curing the printing ink,
**characterized in that**
the at least one UV light unit (110, 210, 310, 410, 510) comprises a 2D arrangement of UV LEDs (112, 212, 312, 412, 512) for generating a UV light field (113, 213) for curing the printing ink,
**in that** the UV LEDs (112, 212, 312, 412, 512) of the at least one UV light unit (110, 210, 310, 410, 510) are configured to be controllable individually or in groups, so as to control the UV light field (113, 213) depending on conveyance positions of the containers (102, 202, 302, 402, 502) relative to a curing and/or pinning section (A) of the curing station (100, 200, 300, 400, 500),
**in that** a control unit (106, 206, 306) is configured to change the UV light field (113, 213) by controlling the output of at least one of the UV LEDs (112, 212, 312, 412, 512), and
**in that** the control unit (106, 206, 306) is configured to change the outputs of the UV LEDs (112, 212, 312, 412, 512) on the basis of conveyance positions of the containers (102, 202, 302, 402, 502) relative to a curing and/or pinning section (A) of the curing station (100, 200, 300, 400, 500), so as to cause the UV light field (113, 213) to follow the conveyance of the containers (102, 202, 302, 402, 502).

2. The curing station (100, 200, 300, 400, 500) according to claim 1, wherein the control unit (106, 206, 306) is configured to change the outputs of the UV LEDs (112, 212, 312, 412, 512) based on a distance between the respective UV LED (112, 212, 312, 412, 512) and a container to be cured (102, 202, 302, 402, 502), so as to homogenize the UV light field (113, 213) acting on the printing ink on the container (102, 202, 302, 402, 502).

3. The curing station (100, 200, 300, 400, 500) according to claim 1 or 2, wherein the UV LEDs (112, 212, 312, 412, 512) have assigned thereto at least one UV sensor (15) for detecting and/or controlling a radiation intensity of one or of a plurality of UV LEDs (112, 212, 312, 412, 512), the UV sensor (15) being in particular connected to the control unit (106, 206, 306).

4. The curing station (100, 200, 300, 400, 500) according to one of the preceding claims, wherein the conveyor (201) is configured for conveying the containers (202) with container holders (203), a respective one of the UV light units (210) being arranged at each of the container holders (203) such that it moves together therewith.

5. The curing station (100, 200, 300, 400, 500) according to one of the preceding claims, wherein the at least one UV light unit (110, 310, 410, 510) is arranged stationarily at the curing station (100, 200, 300, 400, 500).

6. The curing station (100, 200, 300, 400, 500) according to claim 5, wherein the conveyor is a carousel (301) with a hollow shaft (301a) and the at least one UV light unit (310) is arranged centrally on the hollow shaft (301a).

7. A direct printing machine for printing a direct print (102a, 202a) on containers (102, 202, 302),
- comprising at least one curing station (100, 200, 300, 400, 500) according to one of the claims 1 - 6, and
- comprising at least one printing station (120, 220) for applying the printing ink of the direct print (102a, 202a) to the containers (102, 202, 302),
wherein the at least one printing station is configured as a separate unit which has a conveyor of its own and which is arranged upstream of the curing station (300, 400, 500)
or
wherein the at least one printing station (120, 220) is arranged at the conveyor (101, 201) of the curing station (100, 200).

8. A method of curing printing ink of a direct print (102a, 202a) on containers (102, 202, 302, 402, 502), wherein the containers (102, 202, 302, 402, 502) are preferably conveyed in container holders (103, 203, 303) of a conveyor (101, 201, 301, 401, 501) and the printing ink is cured by means of at least one UV light unit (110, 210, 310, 410, 510) during such conveyance,
**characterized in that**
by means of the at least one UV light unit (110, 210, 310, 410, 510) a UV light field (113, 213) for curing the printing ink is generated by a 2D arrangement of UV LEDs (112, 212, 312, 412, 512),
wherein the UV light units (210) move along with the conveyance of the containers (202), and wherein the UV light fields (213) are generated depending on conveyance positions of the containers (202) relative to a curing and/or pinning section (A) of the curing station (200),
or
wherein the at least one UV light unit (110, 310, 410, 510) is arranged stationarily, and wherein the UV light field (113) is caused to follow a conveyance movement of the containers (102, 202, 302, 402, 502) by controlling, preferably switching on and off, the UV LEDs (112, 212, 312, 412, 512) depending on the conveyance movement.

9. The method according to claim 8, wherein the UV LEDs (112, 212, 312, 412, 512) are controlled based on a distance between the respective UV LED (112, 212, 312, 412, 512) and a container to be cured (102, 202, 302, 402, 502), so as to homogenize the UV light field (113, 213) acting on the printing ink on the container (102, 202, 302, 402, 502).

10. The method according to claim 8 or 9, wherein a UV sensor (15) measures a radiation intensity of one or of a plurality of the UV LEDs (112, 212, 312, 412, 512) and wherein the radiation intensity is controlled accordingly.

## Revendications

1. Poste de durcissement (100, 200, 300, 400, 500) pour le durcissement de l'encre d'une impression directe (102a, 202a) sur des contenants (102, 202, 302, 402, 502), comprenant:
- un convoyeur (101, 201, 301, 401, 501) pour le transport des contenants (102, 202), de préférence dans des réceptacles à contenants (103, 203, 303), et
- avec au moins une unité de lumière UV (110, 210, 310, 410, 510) pour le durcissement de l'encre d'impression,
**caractérisé en ce que**
la ou les unités de lumière UV (110, 210, 310, 410, 510) comprennent une matrice 2D de LED UV (112, 212, 312, 412, 512) pour générer un champ de lumière UV (113, 213) pour le durcissement de l'encre d'impression,
les DEL UV (112, 212, 312, 412, 512) de la ou des unités de lumière UV (110, 210, 310, 410, 510) sont conçues de manière pour pouvoir être commandées individuellement ou en groupe afin de commander le champ lumineux UV (113, 213) en fonction des positions de transport des contenants (102, 202, 302, 402, 502) par rapport à une section de durcissement et/ou d'accrochage (A) du poste de durcissement (100, 200, 300, 400, 500),
une unité de commande (106, 206, 306) est conçue pour faire varier le champ lumineux UV (113, 213) en contrôlant la puissance d'au moins une des DEL UV (112, 212, 312, 412, 512), et
l'unité de commande (106, 206, 306) est conçue pour modifier les puissances des DEL UV (112, 212, 312, 412, 512) en fonction des positions de transport des contenants (102, 202, 302, 402, 502) par rapport à une section de durcissement et/ou de fixation (A) du poste de durcissement (100, 200, 300, 400, 500) afin de transporter le champ lumineux UV (113, 213) en même temps que les contenants (102, 202, 302, 402, 502).

2. Poste de durcissement (100, 200, 300, 400, 500) selon la revendication 1, dans lequel l'unité de commande (106, 206, 306) est configurée pour faire varier les puissances des LED UV (112, 212, 312, 412, 512) en fonction de la distance de la LED LIV respective (112, 212, 312, 412, 512) à un contenant (102, 202, 302, 402, 502) à traiter, afin d'homogénéiser le champ de lumière UV (113, 213) agissant sur l'encre d'impression du contenant (102, 202, 302, 402, 502).

3. Poste de durcissement (100, 200, 300, 400, 500) selon les revendications 1 ou 2, dans lequel au moins un capteur UV (15) est associé aux LED UV (112, 212, 312, 412, 512) afin de détecter et/ou de réguler une intensité d'émission d'une ou de plusieurs des LED UV (112, 212, 312, 412, 512), et qui est reliée en particulier à l'unité de commande (106, 206, 306).

4. Poste de durcissement (100, 200, 300, 400, 500) selon l'une des revendications précédentes, dans lequel le convoyeur (201) pour le transport des contenants (202) est constitué de réceptacles de contenants (203), sur chacun desquels l'une des unités de lumière UV (210) est disposée pour se déplacer avec lui.

5. Poste de durcissement (100, 200, 300, 400, 500) selon l'une des revendications précédentes, dans lequel la ou les unités de lumière UV (110, 310, 410, 510) sont stationnaires sur le poste de durcissement (100, 200, 300, 400, 500).

6. Poste de durcissement (100, 200, 300, 400, 500) selon la revendication 5, dans lequel le contrôleur de transport est un carrousel (301) ayant un arbre creux (301a) et ladite au moins une unité de lumière UV (310) est située au centre de l'arbre creux (301a).

7. Machine d'impression directe pour l'impression des contenants (102, 202, 302) avec une impression directe (102a, 202a),
- comprenant au moins un poste de traitement (100, 200, 300, 400, 500) selon l'une des revendications 1 à 6, et
- avec au moins un poste d'impression (120, 220) pour appliquer l'encre de l'impression directe (102a, 202a) sur les contenants (102, 202, 302),
dans lequel le poste d'impression au moins constitue une unité séparée avec son propre convoyeur, qui est disposé en amont du poste de durcissement (300, 400, 500),
ou bien
dans lequel la ou les postes de pression (120, 220) sont fixés au convoyeur (101, 201) du poste de durcissement (100, 200).

8. Procédé de durcissement de l'encre d'impression d'une impression directe (102a, 202a) sur des contenants (102, 202, 302, 402, 502), dans lequel les contenants (102, 202, 302, 402, 502) sont transportés de préférence dans des réceptacles de contenants (102, 203, 303) d'un convoyeur (101, 201, 301, 401, 501) et dans lequel l'encre d'impression est durcie avec au moins une unité de lumière UV (110, 210, 310, 410, 510),
**caractérisée en ce que**
un champ de lumière UV (113, 213) pour le durcissement de l'encre d'impression est généré avec au moins une unité de lumière UV (110, 210, 310, 410, 510) par un ensemble 2D de LED UV (112, 212, 312, 412, 512),
dans lequel les unités de lumière UV (210) se déplacent avec le transport des contenants (202), et dans lequel les champs de lumière UV (213) sont générés en fonction des positions de transport des contenants (202) par rapport à une section de durcissement et/ou d'accrochage (A) du poste de durcissement (200),
ou bien
dans lequel la ou les unités de lumière UV (110, 310, 410, 510) sont disposées de manière stationnaire, et dans lequel le champ de lumière UV (113) est entraîné avec un mouvement de transport des contenants (102, 202, 302, 402, 502) **en ce que** les DEL UV (112, 212, 312, 412, 512) sont commandées, de préférence allumées et éteintes, en fonction du mouvement de transport.

9. Procédé de la revendication 8, dans lequel les DEL UV (112, 212, 312, 412, 512) sont commandées sur la base d'une distance entre la DEL UV respective (112, 212, 312, 412, 512) et un contenant (102, 202, 302, 402, 502) à traiter pour homogénéiser le champ lumineux UV (113, 213) agissant sur l'encre du contenant (102, 202, 302, 402, 502).

10. Procédé selon les revendications 8 ou 9, dans lequel un capteur UV (15) mesure une intensité de rayonnement d'une ou plusieurs des LED UV (112, 212, 312, 412, 512) et l'intensité de rayonnement est contrôlée par le dessus.
